# EUROPÄISCHE PATENTSCHRIFT

(11) **EP 1 314 556 B1**
(45) Veröffentlichungstag und Bekanntmachung des Hinweises auf die Patenterteilung: **21.07.2010**
(21) Anmeldenummer: 02025998.2
(22) Anmeldetag: 21.11.2002
(51) Int. Cl.: B41F 21/08, B65H 29/04

(54) **Bogenausleger für eine bogenverarbeitende Maschine**
Sheet delivering device for a sheet-processing machine
Receveur de feuilles pour une machine de traitement de feuilles

(30) Priorität: 21.11.2001 DE 10157117
(43) Veröffentlichungstag der Anmeldung: 28.05.2003
(73) Patentinhaber: Koenig & Bauer Aktiengesellschaft, 97080 Würzburg (DE)
(72) Erfinder: Steinborn, Tilo, 01682 Meissen (DE); Koch, Michael, 01462 Cossebaude (DE); Zimmermann, Hans, 01855 Sebnitz (DE)

(56) Entgegenhaltungen:
- EP-A- 0 275 882
- DE-A- 2 111 049
- DE-A- 2 308 025
- DE-B- 1 152 425
- DE-C- 4 111 262
- JP-A- 59 167 258
- US-A- 4 722 276

## Beschreibung

Bogenausleger für eine bogenverarbeitende Maschine, insbesondere Rotationsdruckmaschine mit Ketten, die über auf einer Kettenradwelle angeordnete Kettenräder laufen und mit den Ketten zugeordneten Greifersystemen mit Greiferaufschlägen, mit denen ein Bogen von einem vorgelagerten Zylinder abnehmbar ist und die im Bereich des Umschlingungswinkels zwischen den Ketten und den Kettenrädern auf einer kreisförmigen Bahn um die Kettenradwelle führbar angeordnet sind.

Beim Abtransport der bedruckten Bögen im Ausleger kommt es häufig zur Wellenbildung, wenn der Bogen von den auf der Kettenradwelle angeordneten Abnahmetrommeln abläuft.

Es ist allgemein bekannt, Bögen in der Auslage mit Kettenfördersystemen zu transportieren. Dabei werden Greiferwagen durch Ketten angetrieben und direkt oder indirekt geführt. In den Greiferwagen sind Greifer angeordnet, die mit Greiferaufschlägen zusammenwirken und den Druckbogen von dem vorgelagerten Zylinder abnehmen und ihn abtransportieren.

Eine Vorrichtung der genannten Art ist aus der Druckschrift DE-PS 830959 C1 bekannt. Bei der dargestellten Vorrichtung ragen die Greiferauflagen der Greifersysteme über den Teilkreisdurchmesser der Umlenkkettenräder hinaus, um die die Transportketten im Bereich der Übernahmestelle der Bögen vom Druckzylinder geführt werden.
Die Greiferauflagen der Greifersysteme bewegen sich während der Bogenübergabe schneller als die je um ein Umlenkkettenrad geführten Transportketten. Diese Geschwindigkeitsdifferenz ergibt sich aus dem größeren Abstand der Greiferauflagen zu der Drehachse der Kettenräder, als ihn die Ketten zu der Drehachse der Kettenräder aufweisen. Laufen anschließend die Transportketten von den Umlenkkettenrädern ab und bewegen sich geradlinig weiter, so vermindert sich die Geschwindigkeit der Greiferauflagen der Greifersysteme auf die Geschwindigkeit der Transportketten. Der bedruckte Bogen liegt zu diesem Zeitpunkt mit seinem hinteren Bereich noch an der Abnahmetrommel an. Der hintere Bereich des bedruckten Bogens bewegt sich damit schneller vorwärts, als die im Greiferschluss geführte Vorderkante des Bogens, die Kettengeschwindigkeit hat. Das wirkt sich negativ auf die Bogenführung aus. Infolge der Geschwindigkeitsdifferenz bzw. des sogenannten Bogenüberschusses entstehen Wellen und der Bogenlauf wird gestört.
Um diesem Zustand abzuhelfen, ist gemäß der DE-OS 2111049 A1 vorgesehen, einen Bogenverdränger anzuordnen, der den Greiferwagen und damit auch den Bogen auf einen Umweg zwingt, wodurch das zu langsame Abziehen durch das Kettengreifersystem kompensiert wird. Nachteilig ist daran, dass das die Bewegung bewirkende Segment nicht umläuft und damit die Gefahr des Abschmierens besteht.
Nach der DE-OS 23 08 025 A1 wird der Durchmesser der Abnahmetrommel gleich groß zu dem Durchmesser der Kettenräder ausgeführt. Um die in Abhängigkeit von der Einstellung der Greiferaufschlagleisten entstehende Geschwindigkeitsdifferenz auszugleichen, ist ein Korrekturgetriebe vorgesehen, welches bewirkt, dass die Kettenräder und damit auch die Abnahmetrommel gegenüber dem Druckzylinder vor- bzw. nacheilen.

Gemäß der DE 37 01 103 A1 ist vorgesehen, den Greiferwagen um seine Längsachse durch eine einstellbare Federkraft mittels Federabstützung schwenkbar zu lagern. Damit wird erreicht, dass die auf den Bogen ausübbare Zugspannung auf der Wegstrecke, innerhalb derer der Greiferwagen mit dem von ihm geführten Bogen auf Kettengeschwindigkeit abgebremst wird, durch Federkraft regulierbar ist. Der Bogen erfährt eine federnde Voreilung und wird stets gestreckt geführt. Nachteilig ist an dieser Lösung der verhältnismäßig hohe maschinenbauliche Aufwand.

Die DE 4 111 262 C offenbart eine Bogenführung an Bogenführungstrommeln von Bogendruckmaschinen, bei der unterhalb des Förderweges pneumatisch oder mechanische arbeitende Bogenleitelemente angeordnet sind.

Aus der US 4 722 276 A ist ein Kettenförderer mit einer pneumatisch arbeitenden Bogenleiteinrichtung bekannt, deren Arbeitsweise sich auf den jeweiligen Bedruckstoff abstimmen lässt.

Aus der DE-B-1 152 425 ist ein Bogenausleger mit den Merkmalen im Oberbegriff des Anspruchs 1 bekannt.

Ausgehend von den genannten Nachteilen liegt der Erfindung die Aufgabe zugrunde, eine Vorrichtung der vorgenannten Art zu schaffen, mit der die Bogenlaufruhe verbessert und die Wellenbildung weitgehend vermieden wird.

Gelöst wird diese Aufgabe durch die Merkmale des Patentanspruchs 1. Weitere vorteilhafte Ausführungen ergeben sich aus den Unteransprüchen.

Gemäß der vorliegenden Erfindung wird im Bogenausleger einer bogenverarbeitenden Maschine mit Kettenauslage vorgesehen, die Radien der Tellkreise der Kettenantriebsräder größer auszuführen als den radialen Abstand der Auflageflächen der Greiferaufschläge zu der Drehachse der Kettenantriebsräder im Bereich des Umschlingungswinkels zwischen Ketten und Kettenrädern. Der vorgesehene radiale Abstand entspricht dem Radius der kreisförmigen Bahn, die die Auflageflächen der Greiferaufschläge im Bereich des Umschlingungswinkels zwischen Ketten und Kettenantriebsrädern um die Kettenraddrehachse beschreibt.
Der erfindungsgemäße Bogenausleger ist besonders für Druckmaschinen geeignet, bei denen die Greiferaufschläge der Greiferwagen in den kurvenförmigen Bereichen auf gleichen Radien umlaufen wie die des vorgelagerten Zylinders. Ebenso kann die Erfindung auch bei Druckmaschinen angewendet werden, bei denen die Radien in einem anderen Größenverhältnis zueinander stehen, wie z.B. bei Ausführungen, bei denen der Durchmesser des vorgelagerten Zylinders doppelt so groß ist, wie der der Abnahmetrommel bzw. der Kettenradwelle.

Die an den umlaufenden Greiferwagen angeordneten Greiferaufschläge bewegen sich im Bereich der Bogenabnahme vom vorgelagerten Zylinder auf einer kreisförmigen Bahn und haben dieselbe Umfangsschwindigkeit wie die Greiferaufschläge des vorgelagerten Zylinders. Der vorgelagerte Zylinder ist der letzte Zylinder der Druckmaschine und kann ein Druckzylinder, ein Lackzylinder, ein Transferzylinder oder ein sonstiger Zylinder sein.
Die Umfangsgeschwindigkeit der Greiferaufschläge der Greiferwagen ist auf den kreisförmigen Abschnitten der Greiferwagenbahn dabei jedoch kleiner als die Umfangsgeschwindigkeit der umlaufenden Ketten, denen die Greiferwagen zugeordnet sind. Die Greiferwagen und die im Greiferschluss geförderten Bögen werden auf Kettengeschwindigkeit beschleunigt, wenn sie die Ablaufzone der Ketten von den Kettenrädern erreichen.

In überraschender Weise hat sich dabei gezeigt, dass die beim Ablauf von den Kettenrädern entstehende positive Geschwindigkeitsdifferenz nicht zu verstärkten Abschmierproblemen führt, wohl aber den Bogenlauf erheblich begünstigt.
Die Neigung des Bogens zur Wellenbildung wird im Bereich der Ablaufzone erfindungsgemäß reduziert, da eine negative Geschwindigkeitsdifferenz, in deren Folge der Bogen ausknicken könnte, nicht mehr auftritt.
Gegen die Wirkung des im Abzugsspalt beim Abziehen des Bogens entstehenden Unterdruckes, welcher die Wellenbildung fördert, wird der Bogen unter der Wirkung der resultierenden Kraft gestrafft und annähernd tangential von der Abnahmetrommel abgezogen.
Die Neigung zur Wellenbildung kann auch durch Adhäsionskräfte zwischen Bogen und Trommeloberfläche in Abhängigkeit von der Beschichtung der Abnahmetrommel verstärkt werden. Um dem entgegenzuwirken, sind bei einer Ausführungsform der Erfindung abschmierhemmende Überzüge in Form von Super-Blue-Bespannungen vorgesehen.

Um die Bögen auch in den kurvenförmigen Bereichen ihres Weges zu führen, kann unter der Abnahmetrommel ein Luftpolsterblech angeordnet sein sowie weitere Bogenleiteinrichtungen.
Die Erfindung wird anhand des nachfolgenden Ausführungsbeispiels und der Zeichnungen näher beschrieben.

### Es zeigen

- **Fig. 1**: einen Ausleger mit Bogentransportsystem im Bereich der Bogenabnahme vom letzten Zylinder der Druckmaschine nach dem Stand der Technik und
- **Fig. 2**: den Ausleger mit Bogentransportsystem in erfindungsgemäßer Ausführung.

In **Fig. 1 und 2** ist der bedruckte und ggf. lackierte Bogen **5** erkennbar, der auf dem Außenradius des letzten Zylinders **1** einer Druckmaschine anliegt, bei dem es sich beispielsweise um einen Druckzylinder oder Lackzylinder handeln kann.
Zur Übernahme des Bogens **5** ist ein Kettenfördersystem vorgesehen.
Das Kettenfördersystem weist vordere und hintere Kettenräder auf, über die Ketten **12** und diesen zugeordnete Greiferwagen umlaufen. Die Zuordnung der Greiferwagen zu den Ketten erfolgt direkt, indem die Greiferwagen über Mitnehmerbolzen an den Ketten angelenkt sind und damit von der Kette geführt werden. Eine Ausführung mit separater Ketten- und Greiferwagenführungsbahn ist ebenfalls möglich.
Die Kettenräder sind auf einer Kettenradwelle **2** verdrehfest angeordnet, die ihrerseits angetrieben wird. Der Verlauf der Ketten ist in **Fig. 1** anhand der Strich/Punktlinie **12** verdeutlicht, die die Mittellinie der Ketten darstellt.
Die den Ketten zugeordneten Greiferwagen erstrecken sich über die Formatbreite und nehmen die fest mit einer Greiferwelle verbundenen und zueinander beabstandeten Greiferfinger **3** auf. An den Greiferwagen sind Greiferaufschläge **4** ausgebildet. Durch Verdrehung der Greiferwelle ist der Bogen **5, 6, 7** an seiner Vorderkante zwischen Greiferfinger **3** und Greiferaufschlag **4** fixierbar. Zur Bogenführung sind unterhalb der druckmaschinenseitigen Kettenräder ein Luftpolsterblech 9 und eine sich an dieses anschließende Bogenleiteinrichtung **11** vorgesehen, die mit Blasluft beaufschlagbar sind. Ebenfalls mit Blasluft beaufschlagbar ist die Blaseinrichtung **10**, die in der Nähe des Ablaufspaltes, der sich zwischen den Trommelkappen **8** und dem ablaufenden Bogen **7** ergibt, angeordnet ist. Die Trommelkappen **8** sind auf der Kettenradwelle **2** angeordnet. Alternativ dazu können auch Tragscheiben vorgesehen sein oder es kann ein entsprechender großer Durchmesser der Kettenradwelle **2** ausgebildet werden. Die Trommelkappen **8** sind zur Verminderung der Abschmiergefahr mit einem Super-Blue-Tuch überzogen.

Die vorderen Kettenräder sind zu dem letzten Zylinder 1 der Druckmaschine benachbart angeordnet. Die umlaufenden Ketten werden von den Kettenrädern im Bereich des Umschlingungswinkels zwischen Ketten und Kettenrädern auf einer kreisförmigen Bahn um die Achse der Kettenradwelle **2** geführt. Im Bereich des Umschlingungswinkels entspricht die Bahn der Kettenglieder einem Abschnitt des Teilkreises der Kettenräder **13**. Die Greiferwagen sind den Ketten zugeordnet und bewegen sich im Bereich des Umschlingungswinkels auch auf einer kreisförmigen Bahn.

Bei der aus dem Stand der Technik bekannten Form in **Fig. 1** sind die Greiferaufschlagflächen **4** so an den Greiferwagen ausgebildet, dass sie über die Kettenmittellinie herausragen und im Bereich des Umschlingungswinkels einen größeren radialen Abstand zu der Drehachse der Kettenradwelle **2** aufweisen als die Glieder der Ketten. Damit bewegen sich die Greiferaufschläge **4** auf den kreisförmigen Bahnabschnitten schneller als die Ketten. Mit dem Ablaufen der Ketten von den Kettenrädern wird die Geschwindigkeit der Greiferaufschläge **4**, auf denen der Bogen fixiert ist, auf Kettengeschwindigkeit abgebremst, was zu der bei Bogen **7** dargestellten Wellenbildung führt.

Demgegenüber sind bei der erfindungsgemäßen Ausführung in **Fig. 2** die Greiferaufschlagflächen **4** so an den Greiferwagen ausgebildet, dass sie sich unterhalb der Kettenmittellinie erstrecken. Sie werden damit im Bereich des Umschlingungswinkels in einem kleineren radialen Abstand zu der Drehachse der Kettenradwelle **2** geführt als die Kettenglieder und haben somit geringere Umfangsgeschwindigkeit. Mit dem Ablaufen der Ketten von den Kettenrädern werden die Greiferaufschlagflächen **4** mit den auf ihnen fixierten Bögen auf Kettengeschwindigkeit beschleunigt. Die Kettenräder und der Druckzylinder sind bei der bevorzugten Ausführungsform so dimensioniert, dass sie einspurig zueinander laufen.
Der Teilkreis der Kettenräder **13** ist größer als der Durchmesser des Druckzylinders **1**.
Um dies zu ermöglichen ist vorgesehen, den Durchmesser des Druckzylinders **1** in den den Kettenrädern gegenüberliegenden Bereichen entsprechend verkleinert auszuführen. Eine andere demgegenüber bevorzugte Variante sieht vor, die Kettenräder außerhalb der Stirnflächen des Druckzylinders **1** anzuordnen.

Nachfolgend soll die Wirkungsweise der Erfindung beschrieben werden.
Der Druckbogen **5** wird auf dem Umfang des vorgelagerten Zylinders **1** geführt, wobei sich seine Vorderkante im Greiferschluss mit dem nicht dargestellten Greifersystem des vorgelagerten Zylinders **1** befindet. Die Bogenvorderkante wird anschließend von einem der auf Ketten umlaufenden Greifersysteme des Auslegers übernommen, wozu der Bogen zwischen Greifer **3** und Greiferaufschlag **4** fixiert wird. Die Greiferaufschläge **4** des übergebenden und des übernehmenden Greifersystems bewegen sich mit gleicher Umfangsgeschwindigkeit.

Nach der Übernahme der Bogenvorderkante wird der Bogen **5, 6** von dem vorgelagerten Zylinder **1** abgezogen, wobei er sich unter der Wirkung der aus dem Luftpolsterblech **9** austretenden Blasluft an die Trommelkappen anlegt. Der angelegte Bogen **6** wird im Greiferschluss auf der Abnahmetrommel geführt. Mit dem Ablaufen der Ketten und der diesen zugeordneten Greiferwagen von den Kettenrädern wird die im Greiferschluss geführte Bogenvorderkante von der Umfangsgeschwindigkeit auf die Kettengeschwindigkeit beschleunigt und damit der Bogen **7** gestrafft.

### Bezugszeichenliste

- 1: vorgelagerter Zylinder
- 2: Kettenradwelle
- 3: Greifer
- 4: Greiferaufschlag
- 5: Bogen auf vorgelagertem Zylinder
- 6: Bogen auf Abnahmetrommel
- 7: Bogen nach Abnahmetrommel
- 8: Trommelkappen
- 9: Luftpolsterblech
- 10: Blaseinrichtung
- 11: Bogenleiteinrichtung
- 12: Kettenmittellinie
- 13: Kettenraddurchmesser

## Patentansprüche

1. Bogenausleger für eine bogenverarbeitende Maschine, insbesondere Rotationsdruckmaschine, mit Ketten (12), die über auf einer Kettenradwelle (2) angeordnete Kettenräder laufen und mit den Ketten zugeordneten Greifersystemen (3) mit Greiferaufschlägen (4), mit denen ein Bogen (5) von einem vorgelagerten Zylinder (1) abnehmbar ist und die im Bereich des Umschlingungswinkels zwischen den Ketten und den Kettenrädern auf einer kreisförmigen Bahn um die Kettenradwelle (2) führbar angeordnet sind, **dadurch gekennzeichnet, dass** die Radien der Teilkreise der Kettenräder (13) größer ausgebildet sind als der Radius der kreisförmigen Bahn der Greiferaufschläge (4) um die Achse der Kettenradwelle (2).

2. Bogenausleger für eine bogenverarbeitende Maschine nach Anspruch 1, **dadurch gekennzeichnet, dass** der Durchmesser der Teilkreise der Kettenräder (13) größer ist als der Durchmesser des vorgelagerten Zylinders (1).

3. Bogenausleger für eine bogenverarbeitende Maschine nach Anspruch 1, **dadurch gekennzeichnet, dass** auf der Kettenradwelle (2) Trommelkappen (8) oder Tragscheiben angeordnet sind.

4. Bogenausleger für eine bogenverarbeitende Maschine nach Anspruch 3, **dadurch gekennzeichnet, dass** die Trommelkappen (8) oder die Kettenradwelle (2) einen farbabstoßenden Überzug aufweist.

5. Bogenausleger für eine bogenverarbeitende Maschine nach Anspruch 4, **dadurch gekennzeichnet, dass** als farbabstoßender Überzug ein Super-Blue-Tuch vorgesehen ist.

6. Bogenausleger für eine bogenverarbeitende Maschine nach Anspruch 1, **dadurch gekennzeichnet, dass** unterhalb der druckmaschinenseitigen Kettenräder ein Luftpolsterblech (9) vorgesehen ist.

7. Bogenausleger für eine bogenverarbeitende Maschine nach Anspruch 1, **dadurch gekennzeichnet, dass** eine in Richtung zum Ablaufspalt wirkende Blaseinrichtung (10) vorgesehen ist.

8. Bogenausleger für eine bogenverarbeitende Maschine nach Anspruch 7, **dadurch gekennzeichnet, dass** als Blaseinrichtung (10) eine Schlitzdüse oder ein Blasrohr vorgesehen ist.

## Claims

1. Sheet delivery device for a sheet processing machine, particularly rotary printing machine, with chains (12) which run over chainwheels arranged on a chainwheel shaft (2) and with gripper systems (3), which are associated with the chains, with gripper stops (4), by which a sheet (5) is removable from an upstream cylinder (1) and which in the region of the angle or looping between the chains and the chainwheels are arranged on a circular track around the chain wheel shaft (2), **characterised in that** the radii of the arcs of the chain wheels (13) are formed to be greater than the radius of the circular track of the gripper stops (4) about the axis of the chainwheel shaft (2).

2. Sheet delivery device for a sheet processing machine according to claim 1, **characterised in that** the diameter of the arcs of the chainwheels (13) is greater than the diameter of the upstream cylinder (1).

3. Sheet delivery device for a sheet processing machine according to claim 1, **characterised in that** drum caps (8) or support discs are arranged on the chainwheel shaft (2).

4. Sheet delivery device for a sheet processing machine according to claim 3, **characterised in that** the drum caps (8) or the chainwheel shaft (2) has an ink repellent covering.

5. Sheet delivery device for a sheet processing machine according to claim 4, **characterised in that** a Super-Blue blanket is provided as ink repellent covering.

6. Sheet delivery device for a sheet processing machine according to claim 1, **characterised in that** an air cushion plate (9) is provided below the chainwheels at the printing machine side.

7. Sheet delivery device for a sheet processing machine according to claim 1, **characterised in that** a blowing device (10) acting in direction towards the outlet gap is provided.

8. Sheet delivery device for a sheet professing machine according to claim 7, **characterised in that** a slop nozzle or a blast tube is provided as blowing device (10).

## Revendications

1. Receveur de feuilles pour une machine feuille à feuille notamment une rotative d'impression comportant des chaînes (12) passant sur des roues à chaînes installées sur un arbre de roues à chaînes (2) et des système de préhension (3) associés aux chaînes comportant des becs de préhension (4) prélevant une feuille (5) d'un cylindre (1) en amont et installés et guidés dans la plage de l'angle d'enveloppement entre les chaînes et les roues à chaînes sur une trajectoire circulaire autour de l'arbre de roues à chaînes (2),
**caractérisé en ce que**
le rayon des cercles primitifs des roues à chaînes (13) est supérieur au rayon de la trajectoire circulaire des butées de pince (4) autour de l'axe de l'arbre de roues à chaînes (2).

2. Receveur de feuilles pour une machine feuille à feuille selon la revendication 1,
**caractérisé en ce que**
le diamètre des cercles primitifs des roues à chaînes (13) est plus grand que le diamètre du cylindre (1) en amont.

3. Receveur de feuilles pour une machine feuille à feuille selon la revendication 1,
**caractérisé par**
des volets de tambours (8) ou des disques de support sont installés sur l'arbre (2) de la roue à chaînes.

4. Receveur de feuilles pour une machine feuille à feuille selon la revendication 3,
**caractérisé en ce que**
les volets de tambours (8) ou l'arbre de roue à chaînes (2) comportent un revêtement repoussant l'encre.

5. Receveur de feuilles pour une machine feuille à feuille selon la revendication 4,
**caractérisé en ce que**
le revêtement repoussant l'encre est une toile Super-Blue.

6. Receveur de feuilles pour une machine feuille à feuille selon la revendication 1,
**caractérisé par**
une tôle à coussin d'air (9) sous les roues à chaînes côté machine d'impression.

7. Receveur de feuilles pour une machine feuille à feuille selon la revendication 1,
**caractérisé par**
une installation de soufflage (10) agissant en direction de l'intervalle aval.

8. Receveur de feuilles pour une machine feuille à feuille selon la revendication 7,
**caractérisé en ce que**
l'installation de soufflage (10) est une buse à fente ou un tube de soufflage.
